# EUROPÄISCHE PATENTSCHRIFT

(11) **EP 0 021 035 B1**
(45) Veröffentlichungstag und Bekanntmachung des Hinweises auf die Patenterteilung: **10.08.1983**
(21) Anmeldenummer: 80102799.6
(22) Anmeldetag: 21.05.1980
(51) Int. Cl.: F23D 13/00, F23L 7/00

(54) **Verfahren zum Betrieb von Vormischbrennern und Brenner zur Durchführung des Verfahrens**
Operating process for premix burners and burner for carrying out the process
Procédé de fonctionnement de brûleurs à prémélange et brûleur pour la mise en oeuvre de ce procédé

(30) Priorität: 29.06.1979 DE 2926278
(43) Veröffentlichungstag der Anmeldung: 07.01.1981
(73) Patentinhaber: Ruhrgas Aktiengesellschaft, 45117 Essen (DE)
(72) Erfinder: Altemark, Detlef, Dr.-Ing., Dorsten (DE); Sommers, Hans, Dipl.-Ing., Essen (DE); Weid, Manfred, Haltern/Lippramsdorf (DE)
(74) Vertreter: Louis, Walter

## Beschreibung

Die Erfindung betrifft ein Verfahren zum Betrieb von Vormischbrennern unter normalem oder erhöhtem Druck mit gasförmigen Brennstoffen, oder mit bei Normaltemperatur flüssigen und vor der Verbrennung vollständig verdampften Brennstoffen, bei niedrigen Verbrennungstemperaturen unter Bildung schadstoffarmer Abgase, sowie einen Brenner zur Durchführung des Verfahrens.

Bei der Verbrennung gasförmiger und flüssiger Brennstoffe entstehen als Schadstoffe im Abgas unter anderem die Stickstoffoxide NO und NO_{z}' zusammengefasst als NO_{X} bezeichnet. Diese Schadstoffe verunreinigen die Luft und können sich bei manchen Feuerungen negativ auf das im Ofen befindliche bzw. mit den Brennerabgasen in Berührung kommende Gut auswirken. Daher ist man bestrebt, den NOₓ-Gehalt im Abgas möglichst gering zu halten. Die Ursachen der NOₓ-Bildung sind bekannt, und es sind auch mehrere Massnahmen zur Verminderung des NOₓ-Gehalts im Abgas bekannt, wie z.B.

Absenkung der Verbrennungstemperatur durch direkte Flammenkühlung, z.B. Wassereinspritzung oder gekühlte Brennflächen,
zwei oder mehrstufige Verbrennung,
Abgasrezirkulation durch Vorbeiführen der Abgase an der Flamme mittels Rückführungskanälen oder speziellen Brennerkonstruktionen,
überstöchiometrische Verbrennung.

Trotzdem ist bisher kein Brenner für Industrie oder Gewerbe bekannt, der bei hoher Leistung (spezifische Leistung bezogen auf die Durchtrittsfläche oder das Durchtrittsvolumen des Brenners) einen extrem niedrigen NOₓ-Gehalt im Abgas aufweist. Dies gilt auch für einen bekannten Vormischbrenner (DE-B-1 526 031), bei dem das Gas und Luft durch getrennte, zur Leistungsverstellung des Brenners gemeinsam im Durchlassquerschnitt veränderbare Sektoren einer Lochplatte in eine Mischkammer geleitet werden und in dieser in einem bestimmten, über den gesamten Leistungsbereich des Brenners konstant bleibendem Mengenverhältnis gemischt werden, wonach das Gemisch durch eine Brennerplatte hindurchtritt, die eine gewöhnliche Perforation aus im wesentlichen gleich grossen und gleiche Gemischmengen hindurchlassenden Flammenbohrungen aufweist.

Aufgabe der Erfindung ist es, ein Verfahren zum Betrieb von Vormischbrennern anzugeben, mit dem gas- und/oder dampfförmige Brennstoffe bei normalem oder erhöhtem Druck so verbrannt werden können, dass einerseits eine vollständige Verbrennung bei niedrigen Verbrennungstemperaturen unter Bildung von Abgasen mit extrsm niedrigen NOₓ₋Gehalten stattfindet, andererseitsaber auch eine hohe Brennerleistung erzielt wird und eine über einen grossen Leistungsbereich mit stabiler Flamme brennende betriebssichere Verbrennung erzielt wird, sowie einen für die Durchführung dieses Verfahrens besonders gestalteten und geeigneten Brenner zu schaffen.

Diese Aufgabe wird erfindungsgemäss durch die in den Ansprüchen 1 bis 9 genannten Massnahmen gelöst. Nach dem erfindungsgemässen Verfahren wird also zur Verringerung der NOₓ-Bildung mit einer grossen Menge an Kühlgas gearbeitet, und zwar insbesondere bei hohen spezifischen Leistungen des Brenners, bei denen gewöhnlich die NOₓ-Bildung und Tendenz zur NOₓ₋Emission mit den Abgasen zunimmt. Die durch die Anwendung des Kühlgases eintretende Verminderung der Flammengeschwindigkeit lässt dennoch eine stabile Verbrennung zu, und zwar wegen der gleichzeitigen Anwendung der besonderen Flammengestaltung bei der Verbrennung des Gemisches und wegen der Abschirmung der Flamme bis zu ihrem vollständigen Ausbrand.

Ein entsprechender Betrieb wäre mit dem vorstehend erwähnten bekannten Vormischbrenner (DE-B-1 526 031) nicht möglich. Bei diesem Brenner würden, wenn die Luftmenge gegenüber der Gasmenge, d.h. die Luftzahl vergrössert würde, mit zunehmender Luftzahl die Druckverluste im Brenner überproportional ansteigen, so dass sich bei vorgegebenen Gebläsedrücken die Leistung des Brenners vermindern müsste. Ferner wird das Gemisch vor der Brennerplatte durch die sich verengende Mischkammer, die im übrigen auch für eine homogene Durchmischung zu kurz ist, beschleunigt, und wenn ausserdem noch die Luftzahl erhöht würde und über die bisher bei üblichen Vormischbrennern erlaubter Luftzahlen gesteigert würde, würden die Gemischgeschwindigkeiten zu gross werden, um bei der gleichzeitig mit einer Luftzahlerhöhung eintretenden Verminderung der Flammengeschwindigkeit ein Halten der Flamme zu ermöglichen, insbesondere da der bekannte Brenner für die Möglichkeit, bei erhöhter Luftzahl ein Abreissen der Flamme von der Brennerplatte verhindern zu können, keine entsprechend angepasste Flammengestaltung aufweist und keine Mittel zur wirksamen Abschirmung der Flamme besitzt. Das Fehlen einer wirksamen Flammenabschirmung bei dem bekannten Brenner trägt auch dazu bei, die stattfindende Verbrennung unvollkommen zu machen, was dazu führt, dass die Verbrennungsprodukte in dem der Brennerplatte nachfolgenden Ofenraum ausreagieren und unkontrollierte Temperaturspitzen erzeugen, die die NOₓ₋Bildung begünstigen.

Nachstehend werden anhand der Figuren 1 und 2 das erfindungsgemässe Verfahren sowie der Aufbau und die Wirkungsweise des erfindungsgemässen Brenners erläutert.

NOₓ bildet sich einerseits aus dem im Brennstoff gebundenen Stickstoff sowie andererseits thermisch aus freiem Stickstoff, der insbesondere in der Luft und gegebenenfalls ausserdem im Brennstoff, z.B. in Erdgas, vorhanden ist. Die thermische NOₓ-Bildung erfolgt bevorzugt bei hohen Verbrennungstemperaturen, z.B. bei Erdgas ab ca. 1600°C. Eine niedrige Verbrennungstemperatur und damit einen geringen NOₓ₋Gehalt im Abgas erreicht man nach dem erfindungsgemässen Verfahren bei Brennstoffen mit geringem Anteil an gebundenem Stickstoff durch homogenes Mischen des Verbrennungsluft-Brennstoffgemisches vor der Verbrennung mit einem Kühlgas. Dieses Kühlgas kann Luft, Abgas, Wasserdampf oder ein Gemisch zweier oder aller dieser Komponenten sein. Um z.B. theoretisch 1 ppm NOₓ im Abgas (parts per million bezogen auf luftfreies und trockenes Abgas) zu erreichen, ist bei einem Druck von 1 bar und bei der Verwendung von Luft von 20°C als Kühlgas eine Einstellung der theoretischen Verbrennungstemperatur von 1330°C erforderlich.

In Figur 1 ist am Beispiel der Verbrennung von Erdgas die Abhängigkeit der theoretischen Verbrennungstemperatur von dem Massenstromverhältnis e bei verschiedenen Lufttemperaturen Tᵢ und Abgastemperaturen T₂ dargestellt.

Das Massenstromverhältnis e ist definiert als Verhältnis eines ersten Massenstromes, der sich aus einer Brennstoffmenge, einer Verbrennungsluftmenge und einer Kühlgasmenge zusammensetzt, zu einem zweiten Massenstrom, der sich aus der gleichen Brennstoffmenge und der für die stöchiometrische Verbrennung erforderlichen Verbrennungsluftmenge zusammensetzt. Die theoretische Verbrennungstemperatur ergibt sich ohne Wärmeaustausch mit der Umgebung, bei vollständiger Verbrennung des Brennstoffes zu C0₂ und H₂0, aus dem Brennstoffheizwert und den Enthalpien der dem Brenner zugeführten Stoffe. Die Enthalpien werden bestimmt durch Mengen, Temperaturen und spezifische Wärmekapazitäten der Stoffe.

In Figur 1 zeigen die durchgezogenen Kurven einer ersten Kurvenschar, welche Verbrennungstemperaturen in Abhängigkeit vom Massenstromverhältnis e erreicht werden, wenn der Brennstoff Erdgas vor der Verbrennung allein mit Luft mit der jeweils an den durchgezogenen Kurven angegebenen Temperatur T, homogen gemischt wird, wenn also in dem oben definierten Massenstromverhältnis der erste Massenstrom kein rückgeführtes Abgas als Kühlgas enthält und allein unterschiedlich grosse Luftmengen als Kühlgas verwendet werden.

Die gestrichelten Kurven einer zweiten Kurvenschar zeigen in Figur 1 die in Abhängigkeit vom Massenstromverhältnis e eintretenden Verbrennungstemperaturen, wenn der erste Massenstrom des oben definierten Massenstromverhältnisses eine Luftmenge enthält, die gleich der für die stöchiometrische Verbrennung benötigten Luftmenge im zweiten Massenstrom ist, und wenn der erste Massenstrom rückgeführtes Abgas als Kühlgas enthält. Hierbei gilt für die gestrichelten Kurven, dass die zugeführte Verbrennungsluft eine Temperatur von 20°C hat und dass das als Kühlgas dienende Abgas die jeweils an den gestrichelten Kurven angegebene Temperatur T₂ hat.

Die gestrichelten Kurven stellen lediglich ein Beispiel für die Bestimmung der theoretischen Verbrennungstemperatur bzw. des Massenstromverhältnisses dar. Der Übersichtlichkeit halber wurde darauf verzichtet, die entsprechenden Kurven für diejenigen Fälle darzustellen, dass unterschiedlich temperierter Wasserdampf als Kühlgas verwendet wird oder dass ein unterschiedlich temperiertes Kühlgas mit Verbrennungsluft von anderer Temperatur als 20°C vermischt wird. Solche Kurven können unter Verwendung der in einschlägigen Handbüchern und dergleichen veröffentlichten spezifischen Daten errechnet bzw. dargestellt werden.

Aus Figur 1 ist zu entnehmen, dass zum Erreichen einer theoretischen Verbrennungstemperatur von z.B. 1300°C bei Verwendung nur von Verbrennungsluft von 20°C zugleich als Kühlgas (unterste durchgezogene Kurve) das Massenstromverhältnis e = 1,74 beträgt, während bei Verwendung von Verbrennungsluft von 20°C vermischt mit Abgas von 100°C als Kühlgas (unterste gestrichelte Kurve) das Massenstromverhältnis e = 1,70 ist.

Bei Versuchen, die sowohl im Labor als auch im betriebsmässigen Einsatz durchgeführt wurden, wurden NO_{X} -Werte von 1,5 ppm (luftfrei, trocken) bei Verwendung von Erdgas als Brennstoff und Luft als Verbrennungs- und Kühlgas erzielt, wobei eine theoretische Verbrennungstemperatur von 1300°C eingestellt wurde. Das zeigt, dass die weiteroben genannten theoretischen Werte in der Praxis weitgehend erreicht werden. Bei den bisher üblichen Brennern beträgt der NOₓ₋Gehalt im Abgas durchschnittlich 50 - 500 ppm (luftfrei, trocken).

Bei niedrigen Verbrennungstemperaturen (bei Erdgas z.B. unter ca. 1600°C) wird die Verbrennungsgeschwindigkeit jedoch schon so gering, dass die Verbrennung instabil verlaufen kann und dass eine weitere Abkühlung der Flamme leicht zur Stabilisierung von Verbrennungszwischenprodukten wie CO und Formaldehyd führen kann. Diese Schwierigkeiten werden vermieden, wenn der Brenner erfindungsgemäss ausgebildet ist.

Der erfindungsgemässe Brenner ist geeignet für alle Brennstoffe, die vor der Verbrennung gas- oder dampfförmig vorliegen und die homogen mit der Verbrennungsluft und dem Kühlgas vermischt werden können. Der Brenner kann sowohl unter Normaldruck als auch unter erhöhtem Druck betrieben werden.

Ein Ausführungsbeispiel des erfindungsgemässen Brenners ist in Figur 2 dargestellt. Nachstehend werden das erfindungsgemässe Verfahren sowie der Brenner beschrieben.

Dem Mischrohr 1 müssen Brennstoff 2, Verbrennungsluft 3 und Kühlgas 4 zugeführt werden. Die Verbrennungsluft wird dem Mischrohr beispielsweise durch ein in Figur 2 nicht näher dargestelltes Gebläse zugeführt.

Wenn Luft als Kühlgas verwendet wird, wird diese Luft auf gleiche Weise zugeführt. Wenn Abgas oder Wasserdampf als Kühlgas dienen, können diese gemeinsam mit der Verbrennungsluft durch ein Gebläse gefördert werden, wenn ihre Temperatur bzw. die Temperatur des Luft-Kühl-Gemisches für das Gebläse zulässig ist. Anderenfalls kann das Kühlgas ebenso wie der Brennstoff dem Mischrohr direkt, .z.B. durch Injektorwirkung, zugeführt werden. Zur Verkürzung des Mischrohres kann auch der Brennstoff vor dem Gebläse zugeführt werden.

An das Mischrohr 1 schliesst sich der Brennerkopf 5 an, dessen Querschnitt 6 am Anschluss an das Mischrohr 1 beispielsweise das 2fache des Mischrohrquerschnittes beträgt. Durch diesen sprunghaften Übergang auf einen grösseren Strömungsquerschnitt wird eine Abrisskante für die Strömung gebildet. Der Brennerkopf 5 erweitert sich danach konisch auf beispielsweise das 4,5fache des Mischrohrquerschnittes. Statt der dargestellten Kegelform des Brennerkopfmantels sind auch gekrümmte Mantelformen möglich. Am Ende des Brennerkopfes ist eine Brennerplatte 7 angeordnet, die eine grosse Hauptflammen-Bohrung 8 und mehrere kleine Bohrungen 9 aufweist, die in mehreren konzentrischen Ringen um die Hauptflammen-Bohrung 8 angeordnet sind und zur Bildung der Halteflammen dienen. Je nach Grösse des Brennerkopfes können mehrere Hauptflammen-Bohrungen in der Brennerplatte vorhanden sein. Ausserdem können die kleinen Bohrungen 9 durch entsprechende schlitzförmige Öffnungen ersetzt werden. Die Brennerplatte kann sowohl aus Metall als auch aus keramischem Material bestehen. Die Abstände der Halteflammen-Bohrungen 9, die zusammen einen etwas geringeren freien Querschnitt als die Hauptflammen-Bohrung 8 haben, werden so gewählt, dass sie eine einwandfreie Überzündung von den äussersten Halteflammen zur Hauptflamme und eine gegenseitige Stabilisierung der Halteflammen gewährleisten. Während die Hauptflammen-Bohrung 8 parallel zur Brennerachse verläuft, sind mindestens die Halteflammen-Bohrungen 9, die sich im äussersten Ring befinden, in einem Winkel von beispielsweise etwa 40° zur Brennerachse geneigt. Der äusserste Halteflammen-Ring wird auf diese Weise durch Rückströmungen an der zylindrischen Wand des Brennermundes 10, der sich an die Brennerplatte 7 anschliesst, stabilisiert.

Der Brennermund 10 ist nur ein kurzes Stück zylindrisch ausgeführt und verjüngt sich dann konisch, beispielsweise auf das 2,9fache des Mischrohrquerschnittes. Die Mantelfläche des Brennermundes kann analog dem Brennerkopf entweder kegelförmig, wie in Figur 2 dargestellt, oder gewölbt ausgeführt sein. Auch die Brennerplatte 7 kann statt der dargestellten ebenen Form kegelförmig oder gewölbt ausgeführt sein.

Um die entstehende Flamme vor einer Abkühlung von aussen zu schützen und um ein unerwünschtes Eindringen von Fremdgasen in den Flammen- bzw. Verbrennungsbereich zu verhindern, was die eingangs beschriebeen negativen Wirkungen zur Folge hätte, ist der Brennermund 10 mit einer Flammenschutzhülle 11 verbunden. In Figur 2 ist sie als zylindrisches Rohr dargestellt, dessen Innendurchmesser dem grössten Aussendurchmesser der freibrennenden Flamme entspricht. Eine andere, nicht dargestellte vorteilhafte Ausführungsform der Flammenschutzhülle besteht aus einem konisch erweiterten und anschliessend zylindrischen Rohr, welches also der Flammenform angepasst ist. Die Flammenschutzhülle wird derart ausgebildet, dass sie die Flamme nicht behindert bzw. einengt. Die Flammenschutzhülle 11 verhindert, dass die Flamme durch Berührung mit Luft und/oder Abgas aus der Umgebung weiter abgekühlt wird und dadurch am vollständigen Ausbrand gehindert würde. Es hat sich als vorteilhaft erwiesen, den Brennermund 10 und die Flammenschutzhülle 11 innen mit einem katalytisch unwirksamen Material oder bei niedrigen Umgebungstemperaturen mit einer Wärmeisolierung, z.B. Keramik, auszukleiden. Die Aufgabe einer Flammenschutzhülle kann auch eine Brennkammer erfüllen, die keine Nutzwärme abführt und in der die Flamme vollständig ausbrennen kann.

Mit dem erfindungsgemässen Verfahren ist es erstmals möglich, homogene Gemische der genannten Art mit sehr hohen Massenstromverhältnissen betriebssicher und schadstoffarm zu verbrennen. Durch Einstellung des Massenstromverhältnisses kann in der zuvor beschriebenen Weise eine gewünschte Verbrennungstemperatur eingestellt werden. Dadurch, dass die Vermischung der Brennergase mit Fremdgasen, z.B. Luft oder Abgas, die in der Umgebung des Brenners vorhanden sind, weitestgehend vermieden wird, bleibt die Flammentemperatur so homogen, dass die thermische NO_{X}-Bildung weitgehend der NOₓ₋Bildung bei der theoretischen Verbrennungstemperatur entspricht.

Der erfindungsgemässe Brenner zeichnet sich trotz einfachster Konstruktion unter anderem durch eine leise, stabile, schadstoffarme Verbrennung über einen grossen Leistungsbereich aus.

Die Anwendungsmöglichkeiten für den Erfindungsgegenstand sind ausserordentlich vielseitig. Dazu gehören beispielsweise die Erzeugung von Abgas-Luft-Gemischen zur Erwärmung und Trocknung von Lebensmitteln, die Beheizung von Kesseln und Industrieöfen der verschiedensten Art sowie die Erzeugung von Antriebsgas für Gasturbinen. In allen diesen Fällen kann wegen des ungewöhnlich geringen NOₓ₋Gehalts im Abgas der Erfindungsgegenstand einen wertvollen Beitrag zur Luftreinhaltung leisten.

## Patentansprüche

1. Verfahren zum Betrieb von Vormischbrennern unter normalem oder erhöhtem Druck mit gasförmigen Brennstoffen, oder mit bei Normaltemperatur flüssigen und vor der Verbrennung vollständig verdampften Brennstoffen, und bei niedrigen Verbrennungstemperaturen unter Bildung schadstoffarmer Abgase, dadurch gekennzeichnet, dass dem Brenner ein homogenes Gemisch zugeführt wird, welches zusammengesetzt wird aus dem gas- bzw. dampfförmigen Brennstoff, einer zur vollständigen Verbrennung des Brennstoffes benötigten Verbrennungsluftmenge und einer zur Einstellung der Verbrennungstemperaturvon 1100 bis 1700°C, vorzugsweise 1200 bis 1300°C, dienenden Kühlgasmenge, dass die Verbrennung des homogenen Gemisches in an sich bekannterweise in mindestens einer zentralen, von mehreren Halteflammen-Ringen umgebenen Hauptflamme stattfindet, und dass die entstehende Flamme über ihre Länge bis zum vollständigen Ausbrand gegen den Zutritt von Umgebungsluft und/oder Abgas sowie gegen Abkühlung nach aussen oder Erwärmung von aussen geschützt wird.

2. Verfahren nach Anspruch 1, dadurch gekennzeichnet, dass als Kühlgas in dem dem Brenner zugeführten unverbrannten Gemisch Luft und/oder Abgas und/oder Wasserdampf verwendet wird.

3. Verfahren nach Anspruch 1 oder 2, dadurch gekennzeichnet, dass die Menge des Kühlgases 20 bis 600% der zur vollständigen Verbrennung des Brennstoffes benötigten Luftmenge beträgt.

4. Vorrichtung zur Durchführung des Verfahrens nach einem der Ansprüche 1 bis 3, gekennzeichnet durch ein Mischrohr (1) mit Zuleitungen für den Brennstoff (2), für die Verbrennungsluft (3) und für das Kühlgas (4), einen an das Mischrohr (1) sich anschliessenden Brennerkopf (5), der an seinem an das Mischrohr angeschlossenen Eintrittsende einen Querschnitt vom 1,1- bis 3,8fachen, vorzugsweise von 1,8- bis 2,7fachen, des Mischrohrquerschnittes hat und sich zu seinem Austrittsende auf einen Querschnitt vom 2,0- bis 6,8fachen, vorzugsweise vom 3,2- bis 4,8fachen, des Mischrohrquerschnittes erweitert, eine am erweiterten Austrittsende des Brennerkopfes (5) angeordnete Brennerplatte (7), die in an sich bekannter Weise mindestens eine grosse, zur Brennerachse parallele Hauptflammen-Bohrung (8) und mehrere kleine, die Hauptflammen-Bohrung in mehreren konzentrischen Ringen umgebende Halteflammen-Öffnungen (9) enthält, wobei mindestens die Halteflammen-Öffnungen im äussersten Ring unter einem Winkel von 10 bis 70°, vorzugsweise 25 bis 45°, zur Brennerachse verlaufen, einen an die Brennerplatte (7) sich anschliessenden Brennermund (10), der mit einem dem erweiterten Austrittsende des Brennerkopfes entsprechenden Querschnitt zunächst zylindrisch ausgebildet ist und sich dann auf das 1,4- bis 4,9fache, vorzugsweise das 2,3- bis 3,5fache, des Mischrohrquerschnittes verengt, und durch eine an das verengte Ende des Brennermundes (10) sich anschliessende Flammenschutzhülle (11), die die Flamme über ihre Länge bis zur Stelle des vollständigen Flammenausbrandes umgibt und deren Innendurchmesser dem grössten Aussendurchmesser der freibrennenden Flamme entspricht.

5. Vorrichtung nach Anspruch 4, dadurch gekennzeichnet, dass die Flammenschutzhülle (11) aus einem vom verengten Ende des Brennermundes (10) bis zum vollständig ausgebrannten Flammenende sich erstreckenden zylindrischen Rohr besteht.

6. Vorrichtung nach Anspruch 4, dadurch gekennzeichnet, dass die Flammenschutzhülle (11) aus einem Rohr besteht, das am verengten Ende des Brennermundes (10) beginnend sich zunächst konisch erweitert und sich anschliessend zylindrisch bis zum vollständig ausgebrannten Flammenende erstreckt.

7. Vorrichtung nach einem der Ansprüche 4 bis 6, dadurch gekennzeichnet, dass der Brennermund (10) und die Flammenschutzhülle (11) von einer an den Brennerkopf (5) nebst Brennerplatte (7) angeschlossenen Brennkammer gebildet sind, die praktisch keine Nutzwärme abführt.

8. Vorrichtung nach einem der Anspprüche 4 bis 7, dadurch gekennzeichnet, dass der Brennermund (10) und die Flammenschutzhülle (11) innen mit einem katalytisch unwirksamen Material ausgekleidet sind.

9. Vorrichtung nach Anspruch 8, dadurch gekennzeichnet, dass die Brennerplatte (7), der Brennermund (10) und die Flammenschutzhülle (11) aus einem wärmeisolierenden keramischen Material hergestellt sind bzw. damit ausgekleidet sind.

## Claims

1. Process for the operation of pre-mixture burners under normal or elevated pressure with gaseous fuels, or with fuels which are liquid at normal temperature and completely vaporised before combustion, at low combustion temperatures, forming waste gases having a low content of harmful substances, characterised in that a homogeneous mixture which is composed of the fuel in gas or vapour form, a combustion air quantity required for the complete combustion of the fuel and a cooling gas quantity serving for the setting of the combustion temperature of 1100to 1700°C, preferably 1200to 1300°C, is fed to the burner, in that the combustion of the homogeneous mixture takes place in a manner known per se in at least one central main flame which is surrounded by several support flame rings, and in that the occurring flame is protected over its length against access of ambient air and/or waste gas and against cooling to the exterior or heating from the exterior until the completion of burning.

2. Process according to Claim 1, characterised in that air and/or waste gas and/or water vapour is used as cooling gas in the unburned mixture fed to the burner.

3. Process according to Claim 1 or 2, characterised in that the quantity of the cooling gas amounts to 20 to 600% of the quantity of air required for the complete combustion of the fuel.

4. Apparatus for carrying out the process according to one of Claims 1 to 3, characterised by a mixer pipe (1) with supply conduits for the fuel (2), for the combustion air (3) and for the cooling gas (4), a burner head (5) adjoining the mixer pipe (1), which has at its entry end connected to the mixer pipe a cross-section of 1.1 to 3.8 times, preferably 1.8 to 2.7 times, the mixer pipe cross-section and widens to its exit end to a cross-section of 2.0 to 6.8 times, preferably 3.2 to 4.8 times, the mixer pipe cross-section, a burner plate (7) arranged at the widened exit end of the burner head (5), which in a manner known per se contains at least one large main flame bore (8) parallel to the burner axis and several small support flame openings (9) surrounding the main flame bore in several concentric rings, where at least the support flame openings in the outermost ring extend at an angle of 10 to 70°, preferably 25 to 45°, to the burner axis, a burner mouth (10) adjoining the burner plate (7) which with a cross-section corresponding to the widened exit end of the burner head is made initially cylindrical and then narrows to 1.4 to 4.9 times, preferably 2.3 to 3.5 times, the mixer pipe cross-section, and by a flame guard (11) adjoining the narrowed end of the burner mouth (10), which guard surrounds the flame over its length as far as the position of completion of flame combustion and the internal diameter of which corresponds to the maximum external diameter of the free-burning flame.

5. Apparatus according to Claim 4, characterised in that the flame guard (11) consists of a cylindrical tube extending from the narrowed end of the burner mouth (10) to the completely burned-out flame end.

6. Apparatus according to Claim 4, characterised in that the flame guard (11) consists of a tube which, beginning at the narrowed end of the burner mouth (10), firstly widens conically and then extends cylindrically as far as the completely burned-out flame end.

7. Apparatus according to one of Claims 4 to 6, characterised in that the burner mouth (10) and the flame guard (11) are formed by a combustion chamber connected to the burner head (5) with burner plate (7), which chamber conducts away practically no useful heat.

8. Apparatus according to one of Claims 4 to 7, characterised in that the burner mouth (10) and the flame guard (11) are internally lined with a catalytically ineffective material.

9. Apparatus according to Claim 8, characterised in that the burner plate (7), the burner mouth (10) and the flame guard (11) are produced from and/or lined with a thermally insulating ceramic material.

## Revendications

1. Procédé de fonctionnement de brûleurs à pré- mélange sous une pression normale ou augmentée, avec des combustibles gazeux, ou des combustibles liquides à la température ordinaire et complètement vaporisés avant la combuston, à des températures de combustion peu élevées avec formation de fumées contenant peu de produits nocifs, caractérisé en ce que l'on amène au brûleur un mélange homogène, composé du combustible gazeux ou à l'état de vapeur, une quantité d'air de combustion nécessaire à la combustion complète du combustible et une quantité de gaz de refroidissement servant à régler la température à une valeur comprise entre 1100 et 1700°C, de préférence entre 1200 et 1300°C, en ce que la combustion du mélange homogène s'effectue, d'une manière connue en elle-même dans une flamme centrale au moins entourée de plusieurs anneaux de flammes de maintien et en ce que la flamme produite est protégée sur toute sa longueur, jusqu'à ce que sa combustion soit complète, contre toute arrivée d'air extérieur et/ou de fumées et contre toute perte de chaleur vers l'extérieur ou tout apport de chaleur de l'extérieur.

2. Procédé selon la revendication 1, caractérisé en ce qu'on utilise, comme gaz de refroidissement dans le mélange amené au brûleur, de l'air et/ou des fumées et/ou de la vapeur d'eau.

3. Procédé selon l'une des revendications 1 ou 2, caractérisé en ce que la quantité du gaz de refroidissement représente 20 à 600% de la quantité d'air nécessaire à la combustion complète du combustible.

4. Dispositif pour l'application du procédé selon l'une des revendications 1 à 3, caractérisé en ce qu'il comprend un tube mélangeur (1) comportant des conduits d'amenée pour le combustible (2), pour l'air de combustion (3) et pour le gaz de refroidissement 14), une tête de brûleur (5) qui, faisant suite au tube mélangeur (1), comporte, à son extrémité d'entrée raccordée au tube mélangeur, une surface de section représentant 1,1 à 3,8 fois, de préference 1,8 à 2,7 fois, la surface de section du tube mélangeur et s'élargit vers son extrémité de sortie de manière à atteindre une surface de section représentant 2,0 a 6,8 fois, de préférence 3,2 à 4,8 fois, la surface de section du tube mélangeur, une plaque de brûleur (7) qui est montée à l'extrémité de sortie élargie de la tête de brûleur (5) et contient, d'une manière connue en soi, au moins une grande ouverture (8) pour la flamme principale, parallèle à l'axe du brûleur et plusieurs petites ouvertures (9) pour flammes de maintien disposées sur des circonférences concentriques autour de l'ouverture ménagée pour la flamme principale, les ouvertures ménagées pour les flammes de maintien, au moins celles de la circonférence la plus extérieure, faisant un angle de 10 à 70°, de préférence de 25 à 45°, avec l'axe du brûleur, une embouchure (10) de brûleur qui fait suite à la plaque de brûleur (7) et a d'abord la forme d'un cylindre ayant la même surface de section que l'extrémité de sortie de la tête du brûleur, puis se rétrécit de manière que sa surface de section représente 1,4 à 4,9 fois, de préférence 2,3 à 3,5 fois, la surface de section du tube mélangeur et une enveloppe ( 11 ) de protection des flammes qui fait suite à l'extrémité rétrécie de l'embouchure (10) du brûleur et entoure la flamme sur toute sa longueur jusqu'au point où la combustion est complète et dont le diamètre intérieur correspond au diamètre maximal de la flamme brûlant librement.

5. Dispositif selon la revendication 4, caractérisé en ce que l'enveloppe (11) de la flamme est constituée par un tube allant depuis l'extrémité rétrécie de l'embouchure (10) du brûleur jusqu'à l'extrémité de combustion complète de la flamme.

6. Dispositif selon la revendication 4, caractérisé en ce que l'enveloppe (11) de la flamme est constituée par un tube qui, commençant à l'extrémité rétrécie de l'embouchure (10) du brûleur, s'élargit d'abord en forme de cône puis devient cylindrique jusqu'à l'extrémité de combustion complète de la flamme.

7. Dispositif selon l'une des revendications 4 à 6, caractérisé en ce que l'embouchure (10) du brûleur et l'enveloppe (11) de protection de la flamme sont constituées par une chambre de combustion (7) contiguë à la tête du brûleur (5), où pratiquement aucune perte de chaleur ne peut avoir lieu.

8. Dispositif selon l'une des revendications 4 à 7, caractérisé en ce que l'intérieur de l'embouchure (10) du brûleur et de l'enveloppe (11) de protection de la flamme est recouvert d'un matériau n'ayant aucune action catalytique.

9. Dispositif selon la revendication 8, caractérisé en ce que la plaque de brûleur (7), l'embouchure (10) du brûleur et l'enveloppe (11) de protection de la flamme sont constituées recouvertes par une matière céramique assurant l'isolation thermique.
